# EUROPÄISCHE PATENTSCHRIFT

(11) **EP 0 045 055 B1**
(45) Veröffentlichungstag und Bekanntmachung des Hinweises auf die Patenterteilung: **13.06.1984**
(21) Anmeldenummer: 81105798.3
(22) Anmeldetag: 22.07.1981
(51) Int. Cl.: H01F 41/00

(54) **Vorrichtung zum Formen einer achsparallelen Klebnaht in Isolierzylindern von Grosstransformatoren**
Apparatus for forming an axial parallel adhesive seam in insulating cylinders for large transformers
Dispositif pour former un joint adhésif parallèle à l'axe dans des cylindres isolants de gros transformateurs

(30) Priorität: 30.07.1980 DE 3028964
(43) Veröffentlichungstag der Anmeldung: 03.02.1982
(73) Patentinhaber: TRANSFORMATOREN UNION AKTIENGESELLSCHAFT, D-7000 Stuttgart 50 (DE)
(72) Erfinder: Kaps, Elinor, D-7300 Esslingen-Zell (DE); Rüdt, Klaus, D-7440 Nürtingen-Rossdorf (DE); Mohr, Albert, D-7300 Esslingen (DE)
(74) Vertreter: Mehl, Ernst, Dipl.-Ing.

## Beschreibung

Die Erfindung betrifft eine Vorrichtung zum Formen einer achsparallelen Klebnaht in Isolierzylindern von Großtransformatoren, wobei die Klebnaht zwischen abgeschrägten sich überlappenden Randstreifen einer vorrollierten Tafel aus Isolierwerkstoff liegt.

Derartige Isolierzylinder werden bisher üblicherweise aus Preßspantafeln hergestellt. Die Preßspantafeln werden entlang der zu verbindenden Kanten am Rand auf beliebige Art und Weise so abgeschrägt, daß beim Überlappen der Ränder gerade überall wieder die volle Wandstärke der Preßspantafel erreicht ist. Die anschließend vorrollierten Preßspantafeln werden dann zur Herstellung der Klebnaht in eine Drei-Walzen-Biegemaschine eingespannt, wobei zur Formgebung für die Klebnaht in Durchmessersprüngen abgestufte Formschalenpaare zusätzlich eingelegt werden. Die zum Verkleben erforderliche Preßkraft wird dabei über einen zwischen den unteren Biegewalzen liegenden Balken aufgebracht, der gegen die obere Walze gepreßt wird.

Jeder für einen bestimmten Durchmesser herzustellende Isolierzylinder ist vor dem Einschieben in die Drei-Walzen-Biegemaschine durch Anwendung von Umfangsmaßbändern und Spannklammern auf den gewünschten Durchmesser eingestellt. Eine Korrektur des Durchmessers zwischen den Umfangsmaßbändern bei eingeschnürten oder tonnenförmig aufgewölbten Mantelflächen ist dabei nicht möglich ohne den Durchmesser im Bereich der Umfangsmaßbänder zu verändern. Aus diesem Grunde erfordern die auf übliche Art und Weise hergestellten Isolierzylinder verhältnismäßig große Toleranzfelder für den Durchmesser. Nachteilig ist dabei außerdem, daß für jeden Durchmesser ein besonderes Formschalenpaar angefertigt werden muß.

Der Erfindung liegt daher die Aufgabe zugrunde, eine Vorrichtung zu schaffen, mit der maßgenaue und formrichtige Isolierzylinder für Großtransformatoren auf wirtschaftliche Art und Weise mit gleichbleibender Qualität sicher herstellbar sind.

Erfindungsgemäß wird diese Aufgabe mit einer Vorrichtung gelöst, in der eine aus achsparallel angeordneten Lamellen gebildete Mulde zur Aufnahme der Außenseite der Klebnaht mindestens beim Beginn des Klebevorganges vorgesehen ist, wobei die Mulde durch Verstellen der Auflagepunkte der Lamellen in ihrem Querschnitt auf die an der Klebnaht erforderliche Kontur einstellbar ist und wobei eine der Mulde genüberliegende, die Preßkraft übertragende Leiste die Klebnaht sowohl in der Länge als auch in der Breite vollständig überdeckt und die Preßkraft annähernd gleichmäßig auf die gesamte Fläche der Klebnaht verteilt.

Nach zweckmäßigen Weiterbildungen der Erfindung ist vorgesehen, daß zur Formung der Mulde ein Satz von mindestens 15 Lamellen vorgesehen ist, die in annähernd gleichen Abständen auf korrespondierenden Sätzen von Kurvenscheiben oder Keilschiebern aufliegen, wobei jeweils alle zu einem Satz zusammengefaßten Kurvenscheiben von einer gemeinsamen Welle getragen sind und nur gemeinsam verstellbar sind. Die Einstellung der gewünschten Formradien erfolgt dabei mittels elektromotorisch angetriebene Kettengetriebe durch Knopfdruck, wobei das eingestellte Maß sofort digital in Millimetern angezeigt ist. Nach vorteilhaften Ausgestaltungen der Erfindung ist die Preßkraft durch mehrere pneumatisch beaufschlagte Balg-Zylinder-Anordnungen aufgebracht und ist die Klebnaht während des Klebvorganges durch paarweise angeordnete, der Klebnaht annähernd gegenüber angreifende Stützarme von aus dem Eigengewicht herrührenden Biegebelastungen entlastet. Die von innen nach außen motorisch verstellbaren Stützarme besitzen als Hauptfunktion die Wirkung, eine bei der herkömmlichen Herstellung auftretende Einschnürung des zu klebenden Zylinders auszugleichen, indem die sich gegenüberliegenden Druckpunkte der Stützarme von innen nach außen auf Maß gedrückt werden. Dabei liegt die die Preßkraft aufbringende Leiste mit einem Blattfederpaket oder mit einem zweiten Satz von achsparallelen Lamellen auf der Klebnaht. Bei Verwendung von Keilschiebern sind diese zweckmäßig mit der jeweils zugehörigen Lamelle zu einem Bauteil vereinigt.

Die erfindungsgemäße Vorrichtung ist sehr vorteilhaft, dem sie gewährleistet eine maßgenaue wirtschaftliche Anfertigung von Isolierzylindern für Großtransformatoren, wobei insbesondere auch eine gleichbleibend gute Maßgenauigkeit gewährleistet ist.

Ein Ausführungsbeispiel der Erfindung wird anhand einer Zeichnung näher erläutert.
Figur 1 zeigt eine Seitenansicht und
Figur 2 eine Ansicht in Achsrichtung der zu formenden Isolierzylinder von der erfindungsgemäßen Vorrichtung.

Ein Gestell aus einem Tragbalken 1 mit Füßen 2 trägt zwischen Führungsleisten 3 einzeln gelagerte Lamellen 4. Die Lamellen 4 stützen sich auf korrespondierenden Kurvenscheiben 5 ab und bilden gemeinsam eine Mulde 6. Die Mulde 6 ist im Normalfall ein Kreisbogen. In Fig. 2 ist links von der Mittellinie der Kreisbogen mit dem kleinsten einstellbaren Radius und rechts der Mittellinie der Kreisbogen mit dem größten einstellbaren Radius dargestellt. Dabei sind die Kurvenscheiben 5 auf einer gemeinsamen Welle 7 so miteinander gekuppelt, daß eine Mulde 6 mit überall gleichem Halbmesser gebildet ist.

Mehrere Wellen 7 mit je einem Satz von Kurvenscheiben 5 sind jeweils über einem Paar Füßen 2 in dem Gestell gelagert. Die Wellen 7 tragen auf einem Ende ein oder mehrere Kettenräder 9, über die sie von Ketten 8 angetrieben und mechanisch miteinander gekuppelt sind. Die Ketten 8 werden von einem Elektromotor 10 angetrieben und sind über Spannräder 11 spielfrei gehalten.

Ein Meßumformer 22 (Winkelkodierer) wird über die Kette 8 angetrieben und zeigt den jeweils eingestellten Radius auf einem nicht näher dargestellten digitalen Anzeigegerät an.

Der Tragbalken 1 ist an einem Ende fest mit einer Säule 12 verbunden, die einen über dem Tragbalken 1 angeordneten Ausleger 13 trägt. Das freie Ende des Auslegers 13 ist über einen Bügel 14 mit dem der Säule 12 gegenüberliegenden Ende des Tragbalkens 1 kuppelbar. Der Ausleger 13 trägt eine über Balg-Zylinder-Anordnungen 15 höhenverstellbare Leiste 16 mit einem Blattfederpaket 17. Das Blattfederpaket 17 wird bei Beaufschlagung der Balg-Zylinder-Anordnung 15 mit Preßluft über die Leiste 16 in die von den Lamellen 4 gebildete Mulde 6 gepreßt.

Oberhalb des Auslegers 13 ist ein weiterer, jedoch kleinerer Ausleger 20 vorgesehen, der schwenkbare Stützarme 18 trägt. Die Stützarme 18 werden in nicht näher dargestellter Art und Weise über Gewindespindeln 19 geschwenkt, wobei gleichzeitig der Ausleger 20 in seiner Höhenlage so verändert wird, daß die kugelförmig abgerundeten freien Enden 21 der Stützarme 18 auf demselben Kreis liegen, zu dem der von den Lamellen 4 gebildete Kreisbogen gehört.

Zum Schließen der Klebnaht eines Isolierzylinders werden zunächst die Kanten einer hierzu vorgesehenen Tafel in üblicher Art und Weise abgeschrägt und die Tafel dann vorrolliert. Die abgeschrägten Flächen werden sodann mit einem Bindemittel eingestrichen und nach dem Öffnen des Bügels 14 in den Spalt zwischen dem nach oben gefahrenen Blattfederpaket 17 und dem auf den gewünschten Radius eingestellten Paket von Lamellen 4 in Achsrichtung eingeschoben. Nunmehr wird der Ausleger 13 über den Bügel 14 mit dem Tragbalken 1 mechanisch gekuppelt und über Verschieben und Verstellen der freien Enden 21 der Stützarme 18 eine Feinjustage für den Durchmesser des noch zu klebenden Isolierzylinders durchgeführt. Erst danach werden die Balg-Zylinder-Anordnungen 15 mit Preßluft beaufschlagt, so daß das Blattfederpaket 17 die miteinander zu verbindenden Ränder der vorrollierten Platte in die Mulde 6 preßt.

## Patentansprüche

1. Vorrichtung zum Formen einer achsparallelen Klebnaht in Isolierzylindern von Großtransformatoren, wobei die Klebnaht zwischen abgeschrägten sich überlappenden Randstreifen einer vorrollierten Tafel aus Isolierwerkstoff liegt, dadurch gekennzeichnet,
- daß eine aus achsparallel angeordneten Lamellen (4) gebildete Mulde (6) zur Aufnahme der Außenseite der Klebnaht mindestens beim Beginn des Vorganges vorgesehen ist
- daß die Mulde (6) durch Verstellen der Auflagepunkte der Lamellen (4) in ihrem Querschnitt auf die an der Klebnaht erforderliche Kontur einstellbar ist und
- daß eine der Mulde (6) gegenüberliegende, die Preßkraft übertragende Leiste (16) die Klebnaht sowohl in der Länge als auch in der Breite vollständig überdeckt und die Preßkraft annähernd gleichmässig auf die gesamte Fläche der Klebnaht verteilt.

2. Vorrichtung nach Anspruch 1, dadurch gekennzeichnet, daß zur Formung der Mulde (6) ein Satz von mindestens 15 Lamellen (4) vorgesehen ist, die in annähernd gleichen Abständen auf korrespondierenden Sätzen von Kurvenscheiben (5) oder Keilschiebern aufliegen.

3. Vorrichtung nach Anspruch 1 und 2, dadurch gekennzeichnet, daß jeweils alle zu einem Satz zusammengefaßten Kurvenscheiben (5) von einer gemeinsamen Welle (7) getragen sind und nur gemeinsam, vorzugsweise elektromotorisch, verstellbar sind und daß der der Muldenform entsprechende Zylinderdurchmesser in Millimetern angezeigt ist.

4. Vorrichtung nach Anspruch 1 und 2, dadurch gekennzeichnet, daß die Preßkraft durch mehrere pneumatisch beaufschlagte Balg-Zylinder-Anordnungen (15) aufgebracht ist.

5. Vorrichtung nach Anspruch 1 bis 4, dadurch gekennzeichnet, daß die Klebnaht während des Klebvorganges durch paarweise angeordnete, der Klebnaht annähernd gegenüber angreifende Stützarme (18) von aus dem Eigengewicht der vorrollierten Tafel herrührenden Biegebelastungen entlastet ist.

6. Vorrichtung nach Anspruch 1 bis 5, dadurch gekennzeichnet, daß die Leiste (16) mit einem Blattfederpaket (17) auf der Klebnaht liegt.

7. Vorrichtung nach Anspruch 1 bis 5, dadurch gekennzeichnet, daß die Leiste (16) mit einem zweiten Satz von achsparallelen Lamellen auf der Klebnaht liegt.

8. Vorrichtung nach Anspruch 1, dadurch gekennzeichnet, daß die Lamellen (4) mit einem jeweils zugeordneten Keilschieber zu einem Bauteil vereinigt sind.

## Claims

1. Device for forming an axially parallel seam in insulating cylinders of large transformers, where the adhesive seam is arranged between bevelled overlapping edge strips of a pre-roller-burnished board made of an insulating material, characterised in
- that there is provided a trough (6) which is formed from axially parallel lamellae (4) and which serves to accommodate the outer side of the adhesive seam at least at the beginning of the process,
- that by moving the contact point of the lamellae (4) the trough (6) is adjustable in its cross-section to the contour required on the adhesive seam and
- that a bar (16), which is arranged opposite the trough (6) and transmitting the pressure force, completely covers the adhesive seam both in length and also in width and approximately evenly distributes the pressure force over the entire surface of the adhesive seam.

2. Device as claimed in claim 1, characterised in that in order to form the trough (6), there is provided a set of at least 15 lamellae (4) which rest on corresponding sets of cam plates (5) or wedge slides at approximately identical distances.

3. Device as claimed in claim 1 and 2, characterised in that all cam plates (5) combined to form a set are supported by a common shaft (7) and are only conjointly adjustable, preferably elec- tromotively, and that the cylinder diameter corresponding to the shape of the trough is indicated in millimeters.

4. Device as claimed in claim 1 and 2, characterised in that the pressure force is applied by a plurality of pneumatically-driven bellows-cylinder arrangements (15).

5. Device as claimed in claim 1 to 4, characterised in that during the joining process the adhesive seam is released from bending stress, which emanates from the intrinsic weight of the pre-roller-burnished board, by supporting arms (18) which are arranged in pairs and take effect approximately opposite the adhesive seam.

6. Device as claimed in claim 1 to 5, characterised in that the bar (16) rests on the adhesive seam via a pack of flat springs (17).

7. Device as claimed in claim 1 to 5, characterised in that the bar (16) rests on the adhesive seam via axially parallel lamellae.

8. Device as claimed in claim 1, characterised in that the lamellae (4) are combined with a respectively assigned wedge slide to form a component part.

## Revendications

1. Dispositif pour former une couture collée, parallèle à l'axe, dans des cylindres isolants de transformateurs de grande puissance, ladite ligne de couture se situant entre des bandes marginales, biseautées et se recouvrant, d'une feuille préroulée d'un matériau isolant, caractérisé par le fait
- qu'il est prévu, au moins au début d'une opération, une cavité (6) constituée par des lamelles (4) disposées parallèlement à l'axe, et servant à recevoir le côté extérieur de la couture collée,
- que la section transversale de la cavité (6) est réglable, par déplacement des points d'appuis des lamelles (4), pour s'adapter au contour nécessaire de la couture collée et
- qu'une barrette (16) qui est située en face de la cavité et qui transmet la force de compression recouvre complètement la couture collée tant dans le sens de la longueur que dans le sens de la largeur et répartit à peu près uniformément la force de compression sur la totalité de la surface de la couture de collage.

2. Dispositif selon la revendication 1, caractérisé par le fait que pour former la cavité (6), il est prévu un jeu d'au moins 15 lamelles (4) qui portent, à des distances sensiblement identiques, sur des jeux correspondants de cames (5) ou coulisseaux partiels.

3. Dispositif selon la revendication 1 et 2, caractérisé par le fait que toutes les cames (5) qui sont rassemblées pour constituer un jeu sont portées par un arbre commun (7) et ne sont déplaçables qu'en commun, de préférence à l'aide d'un moteur électrique, et que le diamètre de cylindre correspondant à la forme de la cavité est affiché en millimètres.

4. Dispositif selon la revendication 1 et 2, caractérisé par le fait que la force de compression est obtenue à l'aide de plusieurs dispositifs à cylindre et à soufflet, chargés pneumatiquement.

5. Dispositif selon la revendication 1 à 4, caractérisé par le fait que la couture collée est déchargée, pendant l'opération de collage, de contraintes de flexion provenant du poids propre de la feuille préroulée à l'aide de bras d'appui (18) disposés par paires et dont les points d'attaque se situent en face de la couture collée.

6. Dispositif selon la revendication 1 à 5, caractérisé par le fait que la barrette (16) porte sur la couture collée par l'intermédiaire d'un paquet (17) de ressorts à lames.

7. Dispositif selon la revendication 1 à 5, caractérisé par le fait que la barrette (16) porte sur la couture collée par l'intermédiaire d'un second jeu de lamelles parallèles à l'axe.

8. Dispositif selon la revendication 1, caractérisé par le fait que les lamelles (4) sont assemblées avec un coulisseau à siège conique pour constituer un élément de construction.
